# FASCICULE DE BREVET EUROPEEN

(11) **EP 2 672 331 B1**
(45) Date de publication et mention de la délivrance du brevet: **15.11.2017**
(21) Numéro de dépôt: 12171070.1
(22) Date de dépôt: 06.06.2012
(51) Int. Cl.: G04B 19/28, G04B 37/00

(54) **Boîte de pièce d'horlogerie comprenant un élément d'habillage à fixation ameliorée**
Uhrgehäuse mit Ausstattung mit verbesserter Fixierung
Timepiece case with exterior element with improved attachment

(43) Date de publication de la demande: 11.12.2013
(73) Titulaire: Omega SA, 2500 Biel/ Bienne 4 (CH)
(72) Inventeur: Erard, Bastien, 2345 Les Breuleux (CH)
(74) Mandataire: Ravenel, Thierry Gérard Louis

(56) Documents cités:
- FR-A1- 2 173 897
- US-A1- 2008 068 935

## Description

La présente invention concerne une pièce d'horlogerie comprenant une carrure fermée par un fond et une glace, ladite pièce d'horlogerie comprenant en outre un système de lunette tournante fixé à ladite carrure.

Le domaine technique de l'invention est le domaine technique de la mécanique fine.

### ARRIERE PLAN TECHNOLOGIQUE

La présente invention concerne un ensemble horloger comprenant une carrure et un système de lunette. Des éléments d'habillage comme des systèmes de lunettes tournantes 2 connues, visibles à la figure 1, comprennent une lunette tournante 4 se présentant sous la forme d'une pièce annulaire. Cette pièce annulaire possède une face supérieure et une face inférieure, la face supérieure étant la face visible par l'utilisateur. Comme visible à la figure 2, cette lunette 8 comprend, sur sa surface inférieure, un crantage 10. Le système de lunette tournante comprend en outre un moyen ressort 11. Ce moyen ressort 11 est inséré entre la lunette tournante et la carrure 3 de la pièce d'horlogerie 1 lorsque la lunette est montée à force sur la carrure de la pièce d'horlogerie. Ce moyen ressort 11 se présente sous la forme d'un anneau plat comprenant, sur sa face en regard du crantage de la lunette 8, des lamelles. Ces lamelles sont disposées pour présenter une inclinaison par rapport au plan de l'anneau plat. Ces lamelles présentent une certaine élasticité de sorte que les moyens ressort agissent sur la lunette tournante pour exercer une force verticale. Cette force verticale tend à pousser la lunette hors de la carrure de la pièce d'horlogerie.

Ces lamelles servent également à coopérer avec le crantage de la lunette. Les lamelles et le crantage sont alors configurés de sorte que la lunette ne puisse tourner que dans un seul sens, les lamelles s'opposent à la rotation de la lunette si l'utilisateur tente de faire tourner ladite lunette dans le mauvais sens. En général, la lunette et les moyens ressorts sont réalisés en acier qui a l'avantage d'avoir une bonne durée de vie et d'être peu couteux.

Cette lunette est fixée à la carrure 2 de la boîte de montre par chassage. Pour cela, la carrure présente un épaulement périphérique 2a dans lequel ledit système de lunette tournante est placé. L'épaulement 2a présente une paroi parallèle 2b à l'axe central (C) de la carrure et une paroi perpendiculaire à l'axe central de la carrure. La paroi parallèle 2b dudit épaulement présente une gorge périphérique 2c. La lunette 8 est une pièce annulaire présentant, sur sa face inférieure, un rebord périphérique 8a. Ce rebord est muni d'une saillie 12 continue s'étendant le long dudit rebord vers le centre axial de la lunette. Lorsque ledit système de lunette tournante est monté sur la carrure de la boite de montre par chassage, la saillie continue s'insère dans la gorge périphérique de l'épaulement assurant un maintien vertical de la lunette sur la carrure.

Un inconvénient de ce système est qu'il n'est pas démontable. En effet, la lunette des systèmes à lunette tournante selon l'art antérieur est chassée à la carrure de la boîte de sorte qu'une tentative de désolidarisation du système de lunette tournante doit se faire généralement par arrachage dudit système ce qui entraîne sa détérioration.

Bien sûr, cela dépend du matériau dans lequel le système de lunette est constitué. Une lunette en plastique qui est chassé sur la carrure sera plus facile à enlever qu'une lunette en acier. Cette prédisposition est la conséquence du fait que le plastique à des propriétés élastiques faisant qu'il se déforme plus facilement que l'acier ce qui rend le montage et le démontage d'une lunette en plastique plus facile que pour une lunette en acier.

Le document FR 2173897 décrit un système de lunette où une carrure-lunette est montée à cran sur le faux-fond de la boite de montre.

Le document US2008/0068935 divulgue une montre dans laquelle la lunette est montée à cran et la carrure présente une ouverture débouchant dans la zone d'engagement de la lunette sur la carrure.

### RESUME DE L'INVENTION

L'invention a pour but de pallier les inconvénients de l'art antérieur en proposant de fournir une carrure comprenant au moins un élément d'habillage tel qu'un système de lunette qui peut facilement être monter et démonter.

A cet effet, l'invention un ensemble horloger selon la revendication 1. Un premier avantage de la présente invention est d'avoir une carrure comprenant au moins un élément d'habillage qui peut facilement être démonter de la dire carrure. Cela permet d'avoir un élément d'habillage qui peut être facilement changer en cas de chocs ou de dommages ou qui peut être facilement enlever pour favoriser l'entretien.

Dans un premier mode de réalisation, les moyens de fixation comprennent une partie mâle agencé sur l'une des faces dudit élément d'habillage et une partie femelle agencée sur ladite carrure, la partie mâle coopérant élastiquement avec la partie femelle afin de fixer ledit élément d'habillage à ladite carrure et en ce que ladite au moins une ouverture débouche dans la partie femelle permettant à l'utilisateur d'agir sur la partie male pour désolidariser l'élément d'habillage de ladite carrure.

Dans un second mode de réalisation, la carrure comprend une paroi horizontale perpendiculaire à un axe central de la carrure au niveau de laquelle la partie femelle est agencée, l'élément d'habillage (30) étant agencé sur cette paroi horizontale par la face dudit élément d'habillage sur laquelle une partie mâle est agencée.

Dans un troisième mode de réalisation, la carrure comprend un épaulement formé par ladite paroi horizontale et par d'une paroi verticale parallèle à l'axe central de la carrure, l'élément d'habillage étant monté sur cet épaulement.

Dans un quatrième mode de réalisation, ladite partie mâle comprend au moins deux crochets, dont au moins un est flexible, ladite partie femelle comprenant au moins une gorge dans laquelle les au moins deux crochets s'insèrent afin de fixer ledit élément d'habillage à ladite carrure et en ce que ladite au moins une ouverture permet d'agir sur ledit au moins un crochet flexible.

Dans un cinquième mode de réalisation, chacun desdits crochets comprend une lame s'étendant perpendiculairement depuis la face de l'élément d'habillage sur laquelle la parie male est agencé, l'extrémité libre de ladite lame présentant une saillie horizontale s'étendant perpendiculairement à ladite lame.

Dans un sixième mode de réalisation, ladite partie mâle comprend plusieurs lames disposées le long d'un cercle, et en ce qu'au moins deux desdites lames comprennent une saillie, ladite partie femelle comprenant au moins une gorge dans laquelle les lames s'insèrent.

Dans un autre mode de réalisation, ladite partie mâle comprend une première lame et une seconde lame présentant une saille, la première lame et la seconde lame étant diamétralement opposées et agencées de sorte que la première lame s'étende angulairement suivant un premier angle et la seconde lame s'étende angulairement suivant un second angle, le premier angle étant inférieur au second angle et en ce qu'une action sur la première lame permet de désolidariser l'élément d'habillage de ladite carrure.

Dans un autre mode de réalisation, la carrure comprend un épaulement, formé d'une paroi verticale parallèle à l'axe central de la carrure et d'une paroi horizontale, perpendiculaire à l'axe central de la carrure, au niveau de laquelle la partie femelle est agencée, dans lequel l'élément d'habillage est agencé.

Dans un autre mode de réalisation, ladite partie femelle comprend un rebord s'étendant depuis la paroi horizontale de la carrure dans une direction parallèle à l'axe central de la carrure, l'extrémité libre dudit rebord comprenant une première excroissance s'étendant parallèlement à ladite paroi horizontale vers l'axe central de la carrure, cette première excroissance définissant un espace formant la gorge dans laquelle ladite au moins une ouverture débouche.

Dans un autre mode de réalisation, ladite partie femelle comprend une creusure formant la gorge, cette creusure présente un flanc intérieur et un flanc extérieur perpendiculaires à la paroi horizontale de la carrure, ledit flanc extérieur présentant une seconde excroissance s'étendant parallèlement à ladite paroi horizontale vers l'axe central de la carrure, cette première excroissance définissant un espace dans lequel ladite partie mâle s'insère , ladite au moins une ouverture débouchant dans ledit espace.

Dans un autre mode de réalisation, le premier angle s'étend sur environ 20° et le deuxième angle s'étend sur environ 120°.

Dans un autre mode de réalisation, la carrure comprend deux ouvertures permettant à l'utilisateur d'agir plus efficacement sur ladite partie mâle pour désolidariser l'élément d'habillage de la carrure.

La présente invention concerne également une boîte de pièce d'horlogerie comprenant une carrure, ladite carrure étant fermée par une glace et un fond, ladite boite comprenant en outre un système de lunette, caractérisée en ce que ladite carrure est la carrure selon l'invention.

Dans un mode de réalisation avantageux, l'élément d'habillage de la carrure est ledit système de lunette.

Dans un autre mode de réalisation avantageux, l'élément d'habillage de la carrure est le fond.

Dans un autre mode de réalisation avantageux, le système de lunette une lunette comprenant la partie mâle des moyens de fixation.

Dans un autre mode de réalisation avantageux, le système de lunette comprend une bague de prémontage fixée à une bague de lunette, la bague de prémontage comprenant la partie mâle des moyens de fixation, le système de lunette comprenant en outre des moyens ressorts et des moyens de crantage.

La présente invention concerne également une pièce d'horlogerie comprenant la boite selon l'invention.

### BREVE DESCRIPTION DES FIGURES

Les buts, avantages et caractéristiques de la carrure selon la présente invention apparaîtront plus clairement dans la description détaillée suivante d'au moins une forme de réalisation de l'invention donnée uniquement à titre d'exemple non limitatif et illustrée par les dessins annexés sur lesquels :
- La figure 1 représente une coupe d'une pièce d'horlogerie équipée d'un système de lunette ;
- La figure 2 représente schématiquement un système de lunette selon l'art antérieur ;
- Les figures 3 et 4 représentent schématiquement deux alternatives du premier mode de réalisation du système de lunette selon l'invention ;
- La figure 5 représente schématiquement une vue de dessous d'une variante préférée premier mode de réalisation du système de lunette selon l'invention ;
- Les figure 6A et 6B représentent schématiquement une seconde variante du premier mode de réalisation du système de lunette selon l'invention ;
- La figure 7 représente schématiquement un second mode de réalisation du système de lunette selon l'invention ;
- Les figure 8 à 11 représentent schématiquement les étapes pour désolidariser la lunette de la carrure selon l'invention ;et
- La figure 12 représente schématiquement une vue éclatée du système de lunette selon l'invention ;

### DESCRIPTION DETAILLEE

La présente invention procède de l'idée générale inventive qui consiste à procurer un élément d'habillage pour carrure de pièce d'horlogerie facile à démonter.

Une boîte 10 de pièce d'horlogerie comprend une carrure 20 fermée par un fond 60 et par une glace 40. Cette boite 10 comprend en outre l'élément d'habillage 30. Cet élément d'habillage 30 est fixé sur une zone de fixation de la carrure. Cet élément d'habillage 30 peut être un système de lunette 80 fixée à la carrure. Ce système de lunette 80 se présente sous la forme d'une pièce annulaire présentant une face supérieure et une face inférieure. La carrure 20 comprend un épaulement 2a dans lequel la lunette est placée. Cet épaulement 2a présente une paroi verticale 21, c'est-à-dire parallèle à l'axe central (C) de la carrure 20, et une paroi horizontale 22, c'est-à-dire perpendiculaire à l'axe central (C) de la carrure 20. La face supérieure de la pièce annulaire est la face visible par l'utilisateur, la face inférieure est la face en regard de la paroi horizontale 22 de la carrure. Une vue éclatée de la boîte 10 est visible à la figure 12.

Avantageusement, le système de lunette 80 visible à la figure 3 est une lunette 82 fixée à la carrure 20 de sorte à être facilement démontable. Pour cela, des moyens de fixation 70 sont agencés sur la carrure 20 et sur l'élément d'habillage 30, ici la lunette 82, pour que le démontage de ledit système de lunette 80 soit possible et simple.

Les moyens de fixation 70 comprennent une partie male 71 agencée sur la lunette 80 et une partie femelle 72 agencée sur la carrure 20. La partie male 71 est agencée sur la lunette 82 de préférence au niveau de la face inférieure 84 de. Cette partie male 71 se présente sous la forme d'au moins deux crochets 83 s'étendant depuis ladite face inférieure 84 c'est-à-dire de façon perpendiculaire au plan de la face inférieur 84. Ces crochets 83 sont composés d'une lame 86 s'étendant dans une direction verticale, perpendiculaire au plan de la face inférieure 84, et dont l'extrémité libre comprend une saillie 87. Cette saillie 87 s'étend dans une direction horizontale, c'est-à-dire parallèle au plan de la face inférieure 84 ou perpendiculaire par rapport à la lame, vers l'extérieure. On entend par là que cette saillie 87 s'étend dans une direction tendant à s'éloigner de l'axe central de la pièce annulaire qu'est la lunette 82.

La partie femelle 72 est agencée sur la carrure 20 et se présente, dans ce premier mode de réalisation, sous la forme de gorges 23, 203 dans laquelle un crochet 83 de la lunette 82. Le nombre de gorges 23, 203 est au moins égal au nombre de crochets 83 agencés sur la lunette 82. Cette gorge 23, 203 est agencée pour que, lorsque le crochet 83 est totalement engagé dedans, la saillie 87 dudit crochet 83 empêche la lunette d'être désolidarisée de la carrure 20. On comprendra qu'au moins deux crochets 83 sont nécessaires pour la fixation de la lunette 82.

Dans une première alternative de la partie femelle 70 de la carrure 20 visible à la figure 3, celui-ci se présente sous la forme d'un rebord 24 situé sur la paroi horizontale 22 de l'épaulement. Ce rebord 24 s'étend perpendiculairement à la paroi horizontale 22 de l'épaulement et est périphérique. Ce rebord 24 présente une face intérieure et une face extérieure 24a. La face extérieure, la plus éloignée de l'axe central (C) de la carrure 20, comprend, à l'extrémité libre du rebord 24, une excroissance 25 parallèle à la paroi horizontale 22. Cette excroissance 25 permet de former un espace ouvert 27 entre ladite excroissance 25 et la paroi horizontale 22 de l'épaulement 2a. Cet espace est utilisé pour que la saillie 87 du crochet 83 puisse s'y insérer.

Dans une seconde alternative de la partie femelle 70 de la carrure 200 visible à la figure 4, la partie femelle 70 comprend une creusure 203a formant une gorge 203 située sur la paroi horizontale 202 de l'épaulement 2a. Cette gorge 203 présente un flanc intérieur et un flanc extérieur 204. A partir du flanc extérieur 204, le plus éloigné de l'axe central (C) de la carrure 20, s'étend une excroissance 205 permettant de former un espace ouvert 207 entre ladite excroissance 205 et la paroi horizontale 202 de l'épaulement 2a. Cet espace 207 est utilisé pour que la saillie 87 du crochet 83 puisse s'y insérer lorsque le crochet 87 est inséré dans la gorge 203.

Lors du montage, la lunette 82 est placée dans l'épaulement de sorte que chaque crochet 87 soit placé en face d'une gorge 23, 203. Lorsqu'on exerce une pression sur la lunette 82 pour la fixer à la carrure 20, 200, les crochets 83 ont tendance à se déformer élastiquement pour entrer dans les gorges 23, 203. Lorsque la saillie 87 de chaque crochet 83 est en regard de l'espace 27, 207 entre ladite excroissance 25, 205 et la paroi horizontale 22, 202 de l'épaulement, les crochets 83 reviennent dans leur position de repos et la saillie 87 de chaque crochet 83 entre dans ledit espace 27, 207. la coopération des crochets 83 avec l'espace entre ladite excroissance 25, 205 et la paroi horizontale 22, 202 offre un maintien axial. La saillie 87 offre une surface de blocage venant prendre appui sur l'excroissance 25, 205 et bloquer la lunette 82 si l'utilisateur exerce une traction sur cette dernière. Ainsi, pour deux crochets 83 situés sur la lunette, la carrure 20, 200 comprend deux gorges 23, 203, ces crochets 83 et gorges 23, 203 étant agencés de sorte que la lunette 82 soit positionnée correctement c'est-à-dire que les sérigraphies sur la lunette comme les indications d'heure soient placés de façon correcte par rapport au cadran.

Astucieusement selon l'invention, il est prévu que l'élément d'habillage 30 c'est-à-dire la lunette 82 puisse être facilement démontable. Pour cela, il est prévu que la carrure 20, 200 comprenne au moins une ouverture 26, 206 débouchant au niveau de la zone de fixation c'est à dire au niveau de la partie femelle. On comprend que ladite au moins une ouverture 26, 206 débouche dans l'espace 27, 207 présent entre ladite excroissance 25, 205 et la paroi horizontale 22, 202 de l'épaulement. Cette ouverture 26, 206 est dimensionnée pour que l'utilisateur puisse y glisser un outil 90 pouvant être une lame ou une pointe comme visible aux figures 8 à 11. Cet outil 90 s'insère dans ladite ouverture 26, 206 de sorte à pouvoir faire pression sur la saillie 87 qui permet le maintien de ladite lunette 82 fixée à la carrure 20, 200 comme visible aux figures 8 à 11. Ainsi, lorsque l'utilisateur glisse l'outil 90 dans l'ouverture 26, 206 jusqu'à entrer en contact avec ladite saillie 87. Il exerce alors une pression sur la saillie 87 via son outil 90 de sorte que le crochet 83 se déforme et que la saillie 87 dudit crochet sorte de l'espace 27, 207 présent entre ladite excroissance 25, 205 et la paroi horizontale 22, 202 de l'épaulement comme visible à la figure 10. Il devient alors possible pour l'utilisateur de soulever la lunette pour sortir l'un des crochets 83 de la gorge 23, 203 comme visible à la figure 11. L'utilisateur peut ensuite manipulée la lunette 83 pour désengager l'autre crochet 83 de la gorge 23, 203 avec laquelle il coopère.

De préférence, la carrure 20, 200 comprend deux ouvertures 26, 206 agencées pour qu'un outil 90 à deux pointes puisse être utilisé. En effet, si le crochet 83 présente une largeur importante, le fait d'exercer une force en un point unique présente le risque de voir ledit crochet 83 se déformer uniquement à l'endroit où la pression est exercée. La force exercée risque donc de ne pas être suffisante pour provoquer le désengagement de la saillie 87 de l'espace 27, 207 présent entre ladite excroissance 25, 205 et la paroi horizontale 22, 202 de l'épaulement. Le fait d'avoir une pièce configurée avec deux pointes permet de mieux répartir les forces exercées par l'outil sur la saillie 87 et donc le crochet 83. Cela permet d'avoir deux points de contacts avec la saillie 87 et donc de déformer élastiquement ledit crochet 83 de façon plus efficace.

Dans une première variante de ce premier mode de réalisation, la partie mâle 71 des moyens de fixation 70 comprennent plusieurs lames 86 disposés sur un cercle virtuel 86a comme visible à la figure 5. La partie mâle 71 est agencée pour que certaines lames 86 présentent une saillie 87 s'étendant dans une direction tendant à s'éloigner du centre du cercle virtuel 86a. La partie femelle 72 située sur la carrure 20, 200 se présente sous la forme d'une gorge 23, 203 formant un cercle identique au cercle virtuel 86a. Cette gorge 23, 203 peut être agencée pour reprendre le principe de la première version ou de la seconde version du système d'accrochage. La partie male 71 de la lunette 82 peut alors coopérer avec la partie femelle 72 de la carrure 20, 200. Cette configuration permet également de simplifier le montage car la lunette 82 peut être montée sans orientation spécifique par rapport à la carrure 20, 200. L'intérêt d'une telle configuration est de permettre à la lunette 82 de tourner par rapport à la carrure, la partie male se déplaçant le long de la gorge faisant ici office de rail. Des moyens de crantage et des moyens ressorts sont alors agencés au niveau de la carrure pour permettre de contrôler la rotation de la lunette.

Un autre avantage est que la partie mâle peut, en outre, présenter des lames 86 ne présentant pas de saillie 87. Ces lames 86 font office de maintien radial.

Avantageusement, cette variante, visible à la figure 5, est configurée pour que la partie male 71 comprenne deux lames 86 présentant une saillie 87. Ces lames 86 sont préférentiellement diamétralement opposées, une première lame 88 s'étend angulairement selon un premier angle α1 d'environ 20° alors que la seconde lame 89 s'étend selon un second angle α2, supérieur au premier angle, d'environ 120°. Cette configuration particulière permet d'avoir un meilleur maintien axial. Effectivement, le maintien axial de la lunette 82 sur la carrure 20, 200 est réalisé par les saillies 87 des crochets 83 qui coopère avec la gorge 23, 203 comme expliqué auparavant. Or, si les deux lames 86 s'étendaient angulairement sur un faible angle, le maintien axial serait assuré mais il existe un risque qu'une forte traction sur la lunette 82 puisse l'arracher de la carrure 20, 200 tout en l'endommageant. En effet, la force de traction serait appliquée sur une faible surface entraînant une forte contrainte sur les lames 86 présentant une saillie 87 et donc un risque de rupture important. Avec la configuration proposée, le maintien axial est amélioré car la partie male 71 possède une surface de blocage plus importante. De ce fait, la contrainte exercée lors de la traction est répartie sur une surface plus importante et les contraintes appliquées sur les saillies 87 sont moindres.

De plus, cette configuration est réalisée pour que la première lame 86 qui s'étend angulairement sur un faible angle soit celle que l'utilisateur manipule pour désengager la lunette 82 de la carrure 20, 200. En effet, lorsque l'utilisateur veut désengager la lunette 82 de la carrure 20, 200, il agit sur la lunette 82 de sorte que cette première lame 86 vienne en regard de la au moins une ouverture 26, 206 débouchant dans l'espace 27, 207 présent entre ladite excroissance 25, 205 et la paroi horizontale 22, 202 de l'épaulement. Cela permet à l'utilisateur d'utiliser son outil 90 pour agir sur la première lame 86 et ainsi dégager la lunette 82 de la carrure 20, 200. Le fait d'avoir deux lames 86 avec saillie 87 disposées de façon diamétralement opposées et une des lames s'étendant angulairement de façon plus importante que l'autre permet d'avoir une lunette 82 qui est bien maintenu à la carrure 20, 200 tout en étant facilement détachable. Néanmoins, il ne faut pas que la lame qui s'étend angulairement de la façon la plus importante dépasse un certain angle.

Dans une seconde variante de ce premier mode de réalisation, le système de lunette 800, visible aux figures 6a et 6b, est composée de plusieurs éléments. On comprend alors que le système de lunette 800 comprenant une bague de prémontage 812 présentant une face inférieure 812b et une face supérieure 812a. Sur la face supérieure 812a de la bague de prémontage 812 sont agencés des moyens ressorts 810, des moyens de crantage 811 et une bague de lunette 809, cette dernière étant la partie visible par l'utilisateur. Les moyens ressorts 810 et les moyens de crantage 811 sont agencés de sorte que les moyens ressorts 810 soient angulairement solidaires de la carrure 20, 200, les moyens de crantage 811 étant angulairement solidaires de la bague de prémontage 812 et de la bague lunette 809. Il se peut que les moyens ressorts 810 soient angulairement solidaires de la bague de prémontage 812 et de la bague lunette 809, les moyens de crantage 811 étant angulairement solidaires de la carrure 20, 200. Sur la face inférieure 812b de la bague de prémontage 812 est agencée la partie mâle 71 des moyens de fixation 70. Cette variante à l'avantage de permettre d'avoir un système de lunette 800 sous la forme d'un module indépendant qui peut être fixé à la carrure 20, 200 ou détaché de la carrure 20, 200 d'un seul bloc.

Dans une variante non comprise dans l'invention et visible à la figure 7, l'élément d'habillage 30 est le fond 60 fixé à la carrure 2000. En effet, que ce soit dans une pièce d'horlogerie mécanique ou une pièce d'horlogerie électronique, il peut être utile d'avoir un fond 60 amovible. Cette possibilité de fond 60 amovible permet d'avoir facilement accès au mouvement de la montre. l'entretien du mouvement, le remplacement de pièce ou le changement de pile peuvent donc être effectués aisément.

La carrure 2000 comprend une face inférieure sur laquelle ledit fond 60 est fixé. De préférence la carrure 2000 et le fond 60 ont une forme sensiblement similaire pour des questions d'esthétisme. La face inférieure de la carrure 2000 comprend la partie femelle 72 des moyens de fixation 70 de sorte que la partie male 71, agencé sur le fond 60, puisse coopérer.

Il est également possible que la face inférieure de la carrure présente un épaulement similaire à celui décrit pour le premier mode de réalisation. L'élément d'habillage se présente ici sous la forme d'un couvercle venant fermer la carrure. Les caractéristiques du premier mode de réalisation et de ses variantes et versions peuvent être appliqués pour ce second mode de réalisation.

L'étanchéité de cet élément d'habillage agencé comme fond de la carrure peut être amélioré en installant un joint d'étanchéité au niveau dudit élément d'habillage.

On comprendra que diverses modifications et/ou améliorations et/ou combinaisons évidentes pour l'homme du métier peuvent être apportées aux différents modes de réalisation de l'invention exposée ci-dessus sans sortir du cadre de l'invention définie par les revendications annexées.

## Revendications

1. Ensemble horloger comprenant une carrure (20, 200) de boite de pièce d'horlogerie et un système de lunette comprenant au moins une lunette (80, 800), ladite lunette étant fixée à la carrure sur une zone de fixation par des moyens de fixation élastiques (70), ladite carrure comprenant en outre au moins une ouverture (26, 206) débouchant sur la zone de fixation au niveau desdits moyens de fixation élastique pour permettre à l'utilisateur d'exercer une pression sur lesdits moyens de fixation élastiques pour les déformer et désolidariser ladite lunette (80, 800) de ladite carrure, les moyens de fixation (70) comprenant une partie mâle (71) agencée sur l'une des faces de ladite lunette (80, 800) et une partie femelle (72) agencée sur ladite carrure (20, 200), la partie mâle coopérant élastiquement avec la partie femelle afin de fixer ladite lunette (80, 800) à ladite carrure, ladite au moins une ouverture (26, 206) débouchant dans la partie femelle pour permettre à l'utilisateur d'exercer une pression sur la partie mâle pour désolidariser la lunette de la carrure, la partie mâle (71) comprenant au moins deux crochets (83), dont au moins un est flexible, la partie femelle (72) comprenant au moins une gorge (23, 203) dans laquelle lesdits au moins deux crochets (83) s'insèrent afin de fixer ladite lunette (80, 800) à ladite carrure, ladite au moins une ouverture (26, 206) permettant à l'utilisateur de glisser un outil agencé pour exercer ladite pression sur au moins ledit crochet flexible.

2. Ensemble horloger selon la revendication 1, **caractérisé en ce que** la carrure (20, 200) comprend une paroi horizontale (22) perpendiculaire à un axe central (C) de la carrure au niveau de laquelle la partie femelle (72) est agencée, ladite lunette (80, 800)étant agencée sur cette paroi horizontale(22) par la face de ladite lunette sur laquelle une partie mâle (71) est agencée.

3. Ensemble horloger selon la revendication 2, **caractérisé en ce que** la carrure (20, 200) comprend un épaulement (2a) formé de ladite paroi horizontale (22) et d'une paroi verticale (21) parallèle à l'axe central (C) de la carrure, ladite lunette (80, 800) étant montée sur cet épaulement.

4. Ensemble horloger selon la revendication 1, **caractérisé en ce que** chacun desdits crochets (83) comprend une lame (86) s'étendant perpendiculairement depuis la face de ladite lunette (80, 800) sur laquelle la partie mâle est agencée, l'extrémité libre de ladite lame présentant une saillie (87) horizontale s'étendant perpendiculairement à ladite lame.

5. Ensemble horloger selon la revendication 4, **caractérisé en ce que** ladite partie mâle (71) comprend plusieurs lames (86) disposées le long d'un cercle, et **en ce qu'**au moins deux desdites lames comprennent une saillie (87), ladite partie femelle (72) comprenant au moins une gorge (23, 203) dans laquelle les lames s'insèrent.

6. Ensemble horloger selon la revendication 4, **caractérisé en ce que** les ladite partie mâle (71) comprend une première lame (88) et une seconde lame (89) présentant une saille (87), la première lame et la seconde lame étant diamétralement opposées et agencées de sorte que la première lame (88) s'étende angulairement suivant un premier angle (α1) et la seconde lame (89) s'étende angulairement suivant un second angle (α2), le premier angle étant inférieur au second angle et **en ce qu'**une action sur la première lame permet de désolidariser ladite lunette (80, 800)de ladite carrure (20, 200).

7. Ensemble horloger selon l'une des revendications 2 à 6, **caractérisé en ce que** ladite partie femelle (72) comprend un rebord (24) s'étendant depuis la paroi horizontale (22) de la carrure (20) dans une direction parallèle à l'axe central (C) de la carrure (20), l'extrémité libre dudit rebord comprenant une première excroissance (25) s'étendant parallèlement à ladite paroi horizontale (22) vers l'axe central (C) de la carrure, cette première excroissance (25) définissant un espace (27) formant la gorge (23) dans laquelle la au moins une ouverture (26) débouche.

8. Ensemble horloger selon l'une des revendications 2 à 6, **caractérisé en ce que** ladite partie femelle (72) comprend une creusure (208) formant la gorge (203), cette creusure présente un flanc intérieur et un flanc extérieur (204) perpendiculaires à la paroi horizontale (202) de la carrure (200), ledit flanc extérieur (204) présentant une seconde excroissance (205) s'étendant parallèlement à ladite paroi horizontale (202) vers l'axe central (C) de la carrure, cette première excroissance (205) définissant un espace (207) dans lequel ladite partie mâle (71) s'insère , ladite au moins une ouverture (206) débouchant dans ledit espace (207).

9. Ensemble horloger selon la revendication 6, **caractérisé en ce que** le premier angle (α1) s'étend sur environ 20° et le deuxième angle (α2) s'étend sur environ 120°.

10. Ensemble horloger selon l'une des revendications précédentes, **caractérisée en ce que** la carrure (20, 200) comprend deux ouvertures (26, 206) permettant à l'utilisateur d'agir plus efficacement sur ladite partie mâle (71) pour désolidariser la lunette de la carrure.

11. Boîte (10) de pièce d'horlogerie comprenant une carrure (20, 200), ladite carrure étant fermée par une glace (40) et un fond (60), ladite boite comprenant en outre un système de lunette (80, 800), **caractérisée en ce que** ladite carrure et ledit système de lunette sont l'ensemble horloger selon l'une des revendications précédentes.

12. Boîte de pièce d'horlogerie selon la revendication 11 **caractérisée en ce que** le système de lunette (800) comprend une bague de prémontage (812) fixée à une bague de lunette (809), la bague de prémontage comprenant la partie mâle des moyens de fixation, le système de lunette (800) comprenant en outre des moyens ressorts (801) et des moyens de crantage (811).

13. Pièce d'horlogerie comprenant la boite (10) selon l'une des revendications 11 ou 12.

## Patentansprüche

1. Uhrenanordnung, umfassend ein Gehäusemittelteil (20, 200) eines Zeitmessgeräts und ein Lünettensystem, das mindestens eine Lünette (80, 800) aufweist, wobei die Lünette an dem Mittelteil an einem Befestigungsbereich durch elastische Befestigungsmittel (70) befestigt ist, wobei das Mittelteil ferner mindestens eine Öffnung (26, 206) aufweist, die in den Befestigungsbereich auf Höhe der elastischen Befestigungsmittel mündet, um dem Benutzer zu ermöglichen, auf die elastischen Befestigungsmittel einen Druck auszuüben, um sie zu verformen und von der Lünette (80, 800) des Mittelteils zu lösen, wobei die Befestigungsmittel (70) einen Steckerteil (71), der auf einer der Flächen der Lünette (80, 800) angeordnet ist, und einen Buchsenteil (72), der an dem Mittelteil (20, 200) angeordnet ist, aufweisen, wobei der Steckerteil mit dem Buchsenteil elastisch zusammenwirkt, um die Lünette (80, 800) an dem Mittelteil zu befestigen, wobei die mindestens eine Öffnung (26, 206) in den Buchsenteil mündet, um dem Benutzer zu ermöglichen, einen Druck auf den Steckerteil auszuüben, um die Lünette von dem Mittelteil zu lösen, wobei der Steckerteil (71) mindestens zwei Haken (83) aufweist, wovon mindestens einer biegsam ist, wobei der Buchsenteil (72) mindestens eine Kehle (23, 203) aufweist, in die die mindestens zwei Haken (83) eingeführt werden, um die Lünette (80, 800) an dem Mittelteil zu befestigen, wobei die mindestens eine Öffnung (26, 206) dem Benutzer ermöglicht, ein Werkzeug durchzuschieben, das dafür ausgelegt ist, den Druck zumindest auf den biegsamen Haken auszuüben.

2. Uhrenanordnung nach Anspruch 1, **dadurch gekennzeichnet, dass** das Mittelteil (20, 200) eine horizontale Wand (22) umfasst, die zu einer Mittelachse (C) des Mittelteils senkrecht ist und auf deren Höhe der Buchsenteil (72) angeordnet ist, wobei die Lünette (80, 800) auf dieser horizontalen Wand (22) mit jener Fläche der Lünette angeordnet ist, auf der der Steckerteil (71) angeordnet ist.

3. Uhrenanordnung nach Anspruch 2, **dadurch gekennzeichnet, dass** das Mittelteil (20, 200) eine Schulter (2a) aufweist, die aus der horizontalen Wand (22) und aus einer vertikalen Wand (21), die zu der Mittelachse (C) des Mittelteils parallel ist, gebildet ist, wobei die Lünette (80, 800) auf dieser Schulter montiert ist.

4. Uhrenanordnung nach Anspruch 1, **dadurch gekennzeichnet, dass** jeder der Haken (83) ein Plättchen (86) umfasst, das sich von der Fläche der Lünette (80, 800), auf der der Steckerteil angeordnet ist, senkrecht erstreckt, wobei das freie Ende des Plättchens einen horizontalen Vorsprung (87) aufweist, der sich senkrecht zu dem Plättchen erstreckt.

5. Uhrenanordnung nach Anspruch 4, **dadurch gekennzeichnet, dass** der Steckerteil (71) mehrere Plättchen (86) umfasst, die längs eines Kreises angeordnet sind, und dass mindestens zwei der Plättchen einen Vorsprung (87) aufweisen, wobei der Buchsenteil (72) mindestens eine Kehle (23, 203) aufweist, in die die Plättchen eingefügt werden.

6. Uhrenanordnung nach Anspruch 4, **dadurch gekennzeichnet, dass** der Steckerteil (71) ein erstes Plättchen (88) und ein zweites Plättchen (89), das einen Vorsprung (87) aufweist, umfasst, wobei das erste Plättchen und das zweite Plättchen einander diametral gegenüberliegen und in einer Weise angeordnet sind, dass sich das erste Plättchen (88) unter einem ersten Winkel (α1) erstreckt und dass sich das zweite Plättchen (89) unter einem zweiten Winkel (α2) erstreckt, wobei der erste Winkel kleiner als der zweite Winkel ist, und dass eine Einwirkung auf das erste Plättchen ermöglicht, die Lünette (80, 800) von dem Mittelteil (20, 200) zu lösen.

7. Uhrenanordnung nach einem der Ansprüche 2 bis 6, **dadurch gekennzeichnet, dass** der Buchsenteil (72) einen Rand (24) aufweist, der sich von der horizontalen Wand (22) des Mittelteils (20) in eine Richtung parallel zu der Mittelachse (C) des Mittelteils (20) erstreckt, wobei das freie Ende des Rands einen ersten Vorsprung (25) aufweist, der sich parallel zu der horizontalen Wand (22) zu der Mittelachse (C) des Mittelteils erstreckt, wobei dieser erste Vorsprung (25) einen Zwischenraum (27) definiert, der die Kehle (23) bildet, in die die mindestens eine Öffnung (26) mündet.

8. Uhrenanordnung nach einem der Ansprüche 2 bis 6, **dadurch gekennzeichnet, dass** der Buchsenteil (72) eine Vertiefung (208) aufweist, die die Kehle (203) bildet, wobei diese Vertiefung eine innere Seitenfläche und eine äußere Seitenfläche (204) aufweist, die zu der horizontalen Wand (202) des Mittelteils (200) senkrecht sind, wobei die äußere Seitenfläche (204) einen zweiten Vorsprung (205) aufweist, die sich parallel zu der horizontalen Wand (202) zu der Mittelachse (C) des Mittelteils erstreckt, wobei dieser erste Vorsprung (205) einen Zwischenraum (207) definiert, in den der Steckerteil (71) eingeführt wird, wobei die mindestens eine Öffnung (206) in den Zwischenraum (207) mündet.

9. Uhrenanordnung nach Anspruch 6, **dadurch gekennzeichnet, dass** sich der erste Winkel (α1) über etwa 20° erstreckt und dass sich der zweite Winkel (α2) über etwa 120° erstreckt.

10. Uhrenanordnung nach einem der vorhergehenden Ansprüche, **dadurch gekennzeichnet, dass** das Mittelteil (20, 200) zwei Öffnungen (26, 206) aufweist, die dem Anwender ermöglichen, auf den Steckerteil (71) wirksamer einzuwirken, um die Lünette von dem Mittelteil zu lösen.

11. Gehäuse (10) für ein Zeitmessgerät, umfassend ein Mittelteil (20, 200), wobei das Mittelteil durch ein Uhrenglas (40) und einen Boden (60) verschlossen ist, wobei das Gehäuse ferner ein Lünettensystem (80, 800) umfasst, **dadurch gekennzeichnet, dass** das Mittelteil und das Lünettensystem die Uhrenanordnung nach einem der vorhergehenden Ansprüche bilden.

12. Gehäuse für ein Zeitmessgerät nach Anspruch 11, **dadurch gekennzeichnet, dass** das Lünettensystem (800) einen Vormontagering (812) umfasst, der an einem Lünettenring (809) befestigt ist, wobei der Vormontagering den Steckerteil der Befestigungsmittel aufweist, wobei das Lünettensystem (800) ferner Federmittel (801) und Einrastmittel (811) umfasst.

13. Zeitmessgerät, umfassend das Gehäuse (10) nach einem der Ansprüche 11 oder 12.

## Claims

1. Timepiece assembly comprising a middle part (20, 200) of a timepiece case and a bezel system comprising at least one bezel (80, 800), said bezel being secured to the middle part on a securing area by an elastic securing means (70), said middle part further comprising at least one aperture (26, 206) opening onto the securing area at said elastic securing means allowing the user to act on and deform said elastic securing means and to separate the bezel (80, 800) from said middle part, said securing means (70) comprising a male part (71) arranged on one of the faces of the said bezel (80, 800) and a female part (72) arranged on said middle part (20, 200), the male part cooperating elastically with the female part in order to secure said bezel (80, 800) to said middle part, said at least one aperture (26, 206) opens into the female part, allowing the user to exert a pressure on the male part in order to separate the bezel from the middle part, with the male part (71) comprising at least two hooks (83), of which one is flexible, with the female part (72) comprising at least one groove (23, 203) wherein said least two hooks (83) are inserted in order to secure said bezel (80, 800) to said middle part, said at least one aperture (26, 206) allowing the user to slide a tool arranged to exert said pressure on at least said flexible hook.

2. Timepiece assembly according to claim 1, **characterized in that** the middle part (20, 200) comprises a horizontal wall (22) perpendicular to a central axis (C) of the middle part on which the female part (72) is arranged, said bezel (80, 800) being arranged on said horizontal wall (22) via the face of said bezel on which a male part (71) is arranged.

3. Timepiece assembly according to claim 2, **characterized in that** the middle part (20, 200) comprises a shoulder (2a) formed of said horizontal wall (22) and of a vertical wall (21) parallel to the central axis (C) of the middle part, said bezel (80, 800) being mounted on said shoulder.

4. Timepiece assembly according to claim 1, **characterized in that** each one of said hooks (83) comprises a strip (86) extending perpendicularly from the face of said bezel (80, 800) on which the male part is arranged, the free end of said strip having a horizontal protrusion (87) extending perpendicularly to said strip.

5. Timepiece assembly according to claim 4, **characterized in that** said male part (71) comprises several strips (86) arranged along a circle, and **in that** at least two of said strips comprise a protrusion (87), said female part (72) comprising at least one groove (23, 203) into which the strips are inserted.

6. Timepiece assembly according to claim 4, **characterized in that** said male part (71) comprises a first strip (88) and a second strip (89) having a protrusion (87), the first strip and the second strip being diametrically opposite each other and arranged so that the first strip (88) extends angularly at a first angle (α1) and the second strip (89) extends angularly at a second angle (α2), the first angle being smaller than the second angle and **in that** action on the first strip separates said bezel (80, 800) from said middle part (20, 200).

7. Timepiece assembly according to one of claims 2 to 6, **characterized in that** said female part (72) comprises a rim (24) extending from the horizontal wall (22) of the middle part (20) in a direction parallel to the central axis (C) of the middle part (20), the free end of said rim comprising a first protruding portion (25) extending parallel to said horizontal wall (22) towards the central axis (C) of the middle part, said first protruding portion (25) defining a space (27) forming the groove (23) into which the at least one aperture (26) opens.

8. Timepiece assembly according to one of claims 2 to 6, **characterized in that** said female part (72) comprises a recess (208) forming the groove (203), said recess having an inner flank and an outer flank (204) perpendicular to the horizontal wall (202) of the middle part (200), said outer flank (204) having a second protruding portion (205) extending parallel to said horizontal wall (202) towards the central axis (C) of the middle part, said first protruding portion (205) defining a space (207) into which said male part (71) is inserted, said at least one aperture (206) opening into said space (207).

9. Timepiece assembly according to claim 6, **characterized in that** the first angle (α1) extends over around 20° and the second angle (α2) extends over around 120°.

10. Timepiece assembly according to one of the preceding claims **characterized in that** the middle part (20, 200) comprises two apertures (26, 206) allowing the user to act more efficiently on said male part (71) to separate the exterior element from the middle part.

11. Timepiece case (10) comprising a middle part (20, 200), said middle part being closed by a crystal (40) and a back cover (60), said case further comprising a bezel system (80, 800), **characterized in that** said middle part is the middle part according to any of the preceding claims.

12. Timepiece case according to claim 11, **characterized in that** the bezel system (800) comprises a pre-assembly ring (812) secured to a bezel ring (809), the pre-assembly ring comprising the male part of the securing means, the bezel system (800) further comprising a spring means (801) and a notch means (811).

13. Timepiece case comprising the case (10) according to one of claims 11 or 12.
